# DEMANDE DE BREVET EUROPEEN

(11) **EP 0 032 470 A2**
(43) Date de publication de la demande: **22.07.1981**
(21) Numéro de dépôt: 81400024.6
(22) Date de dépôt: 09.01.1981
(51) Int. Cl.: A63H 3/52, A63H 13/08

(54) **Dispositif-jouet permettant de s'opposer à l'escalade d'une maquette d'édifice**

(30) Priorité: 11.01.1980 FR 8000556
(71) Demandeur: Levy, Gilbert Eugène, F-94300 Vincennes (FR)
(72) Inventeur: Levy, Gilbert Eugène, F-94300 Vincennes (FR)
(74) Mandataire: Vander-Heym, Roger Léon Marcel (FR)

(57) **Abrégé**

Dispositif-jouet permettant de s'opposer à l'escalade d'une maquette d'édifice (1) caractérisé en ce que la partie supérieure des échelles (3) prend appui contre un organe éjecteur solidaire de l'édifice et dont l'actionnement est commandé par l'enfant. L'organe éjecteur est constitué par une pièce en équerre articulée en (6), au voisinage de son arête, à la partie supérieure de l'édifice et présentant une branche externe (4) contre laquelle la partie supérieure de l'échelle prend appui et une branche interne (5) sur laquelle l'enfant peut agir pour déterminer le pivotement de la première branche et, par suite, repousser l'échelle.

## Description

La présente invention est relative à un dispositif-jouet permettant de s'opposer à l'escalade d'une maquette d'édifice du genre de celle représentant, par exemple, le donjon d'un château fort.

On sait que, jadis, les assaillants montaient à l'assaut d'un château fort à l'aide d'échelles appuyées contre les murailles. La technique employée pour s'opposer à cette manoeuvre consistait à repousser le haut des échelles à l'aide de longues perches afin de les faire basculer.

Le but de l'invention est de permettre, dans le domaine du jouet, la simulation de cette action de défense et elle est remarquable en ce que la partie supérieure de l'échelle prend appui sur un organe mobile solidaire de l'édifice et constituant un éjecteur. En agissant sur l'éjecteur l'enfant repousse la partie supérieure de l'échelle et provoque le basculement de celle-ci.

Selon un mode de réalisation, l'éjecteur est constitué par une pièce en forme d'équerre articulée à la partie supérieure de l'édifice et dont une branche s'étend extérieurement le long de celui-ci tandis que l'autre dirigée vers l'intérieur permet, sous l'effet d'une pression,de faire pivoter la première contre laquelle l'échelle prend appui.

L'invention sera mieux comprise par la description qui va suivre faite en se référant au dessin annexé à titre d'exemple indicatif seulement, sur lequel :
La figure 1 est une vue en élévation-coupe montrant un jeu équipé du dispositif de l'invention ;
La figure 2 est une vue partielle en perspective, montrant un détail de réalisation.

En se réportant au dessin et selon un mode de réalisation, on voit que la maquette de l'édifice est constituée par un donjon 1 présentant des créneaux 2.

On sait que, dans la réalité, les assaillants pénétraient par les créneaux et que les échelles étaient disposées à l'aplomb de ceux-ci.

Selon l'invention, la partie supérieure des échelles 3 prend appui contre un organe éjecteur constitué,par exemple, par la branche 4 d'une pièce en équerre dont l'autre branche 5 s'étend vers l'intérieur de la construction.Cette pièce en équerre est articulée, au voisinage de son arête, sur le bord du créneau par l'entremise d'un axe 6.

Dès lors,on comprend qu'en exerçant une brusque pression P sur la branche 5 on provoque une brusque rotation selon la flèche F1 de celle 4 qui repousse l'échelle 3, cette-dernière pivotant alors selon la flèche F2.

De préférence, le socle 7 du jouet présente des butées 8 limitant l'inclinaison des échelles. Ces butées s'opposent à ce que la partie inférieure de l'échelle glisse en s'éloignant de l'édifice lors du déclenchement de l'organe éjecteur. De cette façon, sous la poussée de la branche 5, l'échelle pivote vers l'arrière en prenant appui par sa partie infé- .rieure contre la butée correspondante et l'effet obtenu se rapproche ainsi plus de la réalité.

Ce jouet est complété par ses silhouettes 9 pouvant s'accrocher sur les échelons 10 des échelles au gré de l'enfant ou selon une règle déterminée.

Bien entendu, la présente invention ne se limite pas au mode de réalisation décrit et représenté mais s'étend, au contraire, à toutes variantes de formes et dimensions.

C'est ainsi, entre autres, que l'organe éjecteur peut être placé sous la dépendance d'un ressort comprimé que l'enfant libère à l'instant désiré.

## Revendications

1-Dispositif-jouet permettant de s'opposer à l'escalade d'une maquette d'édifice , caractérisé en ce que la partie supérieure des échelles prend appui contre un organe éjecteur solidaire de l'édifice et dont l'actionnement est commandé par l'enfant.

2-Dispositif-jouet selon la revendication 1, caractérisé en ce que l'organe éjecteur est constitué par une pièce en équerre articulée, au voisinage de son arête, à la partie supérieure de l'édifice et présentant une branche externe contre laquelle la partie supérieure de l'échelle prend appui et une branche interne sur laquelle l'enfant peut agir pour déterminer le pivotement de la première branche et, par suite, repousser l'échelle.

3-Dispositif-jouet selon l'une quelconque des revendications 1 et 2, caractérisé en ce que le socle de la maquette présente des butées limitant l'inclinaison des échelles.
